# FASCICULE DE BREVET EUROPEEN

(11) **EP 1 955 610 B1**
(45) Date de publication et mention de la délivrance du brevet: **28.03.2018**
(21) Numéro de dépôt: 08151102.4
(22) Date de dépôt: 06.02.2008
(51) Int. Cl.: A45D 40/26, A46B 13/02

(54) **Ensemble pour le maquillage des cils, comportant un dispositif d'application comprenant un support chauffant**
Kit zum Schminken der Wimpern, das mit einem Applikator einschließlich sich aufheizendem Unterteil ausgestattet ist
Eyelash make-up assembly including an applicator device comprising a heating support

(30) Priorité: 06.02.2007 FR 0753096
(43) Date de publication de la demande: 13.08.2008
(73) Titulaire: L'Oréal, 75008 Paris (FR)
(72) Inventeur: Gueret, Jean-Louis, 75016 Paris (FR)
(74) Mandataire: Nony

(56) Documents cités:
- FR-A1- 2 733 398
- US-A- 2 630 516

## Description

La présente invention concerne le maquillage des cils.

L'invention vise plus particulièrement mais non exclusivement à procurer un allongement physique des cils.

US 2 630 516 divulgue un fer à recourber les cils pourvu extérieurement d'une gaine d'un matériau fibreux, de préférence une peau de chamois, en vue de retenir un excès de mascara. Dans ce brevet, la chaleur sert à figer le mascara.

EP 1 468 627 A1 décrit un applicateur chauffant pour appliquer une composition visqueuse ayant un profil thermique particulier. La composition est déposée sur l'applicateur en immergeant celui-ci dans un flacon contenant la composition, pourvu d'un organe d'essorage.

Il est connu par les publications WO 2006/043544, WO 2006/057438, WO 2006/057439 et WO 2006/057071 d'appliquer une composition de mascara sur les cils au moyen d'un dispositif d'application chauffant.

Les dispositifs divulgués dans ces publications sont relativement complexes et concernent davantage le recourbement des cils que leur allongement.

Il est connu, pour obtenir un effet d'allongement des cils, d'utiliser une composition de mascara comportant des fibres. Ces dernières peuvent, lorsqu'elles sont suffisamment rigides et visibles et qu'elles se trouvent en bout de cils, procurer un allongement du cil. Le gain en allongement obtenu par une telle composition reste modéré car il est relativement difficile d'orienter les fibres en bout de cils.

Une autre solution peut consister, comme divulgué dans WO 2006/037904 A1, à utiliser une composition de mascara présentant une susceptibilité magnétique non nulle et à créer dans le voisinage du cil un champ magnétique permettant d'agir sur la composition présente sur le cil afin d'allonger celui-ci par un effet d'attraction magnétique.

Une autre possibilité consiste à utiliser une composition de mascara présentant un caractère filant à température ambiante, comme divulgué dans la demande EP 1 430 868 A1. Une telle composition peut toutefois s'avérer relativement difficile à appliquer car la maîtrise de la longueur des fils formés en bout de cils s'avère délicate.

La demanderesse a mis au point des compositions de mascara présentant un caractère filant seulement à chaud.

L'invention vise à faciliter l'application de telles compositions et plus généralement l'application de toute composition ayant une propriété à l'application qui est modifiée par application de chaleur.

L'invention concerne ainsi, selon l'un de ses aspects, un ensemble comportant :
- un dispositif d'application comportant un support chauffant,
- un embout applicateur ayant une forme adaptée à son montage par emmanchement sur le support chauffant,
- une composition à appliquer sur les cils, présentant au moins une propriété qui varie en fonction de la température, ladite composition étant contenue dans l'embout applicateur, l'embout applicateur étant réalisé au moins partiellement, voire entièrement, avec la composition.
La composition peut être solide à température ambiante et ramollir, voire se fluidifier, lorsque chauffée.

La composition est par exemple destinée à allonger les cils mais peut encore servir à les maquiller autrement, notamment les recourber, selon sa formulation.

La propriété ci-dessus est par exemple le caractère filant, la composition présentant dans ce cas un caractère filant lorsqu'elle est chauffée au-delà d'une certaine température, par exemple 40 °C.

La composition peut présenter une viscosité qui diminue avec la température.

L'invention peut faciliter la manipulation de la composition puisqu'il suffit dans un cas de disposer l'embout applicateur sur le support chauffant avant de procéder à l'application sur les cils, et lorsque l'embout applicateur a cessé d'être utilisable, celui-ci peut être remplacé aisément par un nouvel embout applicateur.

L'utilisation d'un embout applicateur ayant une forme adaptée à l'emmanchement simplifie considérablement la mise en place de la composition sur le support chauffant comparativement par exemple aux dispositifs divulgués dans les publications WO 2006/057438 et WO 2006/057439.

L'emmanchement peut s'effectuer avec insertion du support chauffant dans une cavité de l'embout applicateur.

En variante, l'emmanchement peut s'effectuer avec insertion de l'embout applicateur dans une cavité du support chauffant.

L'emmanchement peut s'effectuer axialement, selon l'axe longitudinal du support chauffant. En variante, l'emmanchement peut s'effectuer latéralement, dans une direction transversale à l'axe longitudinal du support chauffant. L'emmanchement peut encore s'effectuer de manière plus complexe, par exemple avec une rotation ou avec un encliquetage. Le terme « emmanchement » doit donc être compris avec un sens large.

Une forme creuse d'embout applicateur peut être préférée dans certains exemples de mise en oeuvre de l'invention, car elle permet à celui-ci de recouvrir facilement, si on le souhaite, le support chauffant sur toute sa circonférence, ce qui facilite l'utilisation du dispositif d'application dans de multiples orientations relativement aux cils.

L'embout applicateur peut encore avoir une forme de clou, dont le corps sert à sa fixation sur le support chauffant et la tête à l'application sur les cils.

L'embout applicateur peut encore ne pas recouvrir le support chauffant sur toute sa circonférence, ce qui est le cas par exemple lorsqu'il présente une forme de tuile ou de dôme.

Le support chauffant peut avoir une surface chauffante qui s'étend sur 360° autour de l'axe longitudinal du support chauffant. En variante, le support chauffant peut avoir une surface chauffante qui ne s'étend que sur un secteur angulaire limité autour de l'axe longitudinal du support chauffant.

Lorsque l'embout applicateur a une forme de tuile, la surface chauffante peut s'étendre angulairement sur 180° environ. Le support chauffant peut présenter un élargissement de part et d'autre de la surface chauffante, afin de retarder et/ou s'opposer à l'écoulement de la composition une fois l'embout réchauffé.

Notamment lorsque l'embout applicateur ne s'étend pas tout autour du support chauffant, par exemple présente une forme de tuile, le support chauffant peut comporter à l'opposé de la surface chaude des dents, parfois encore appelées picots, par exemple venues de moulage avec le support chauffant.

L'embout applicateur peut être formé exclusivement par la composition à appliquer, notamment lorsque celle-ci est solide à température ambiante (25 °C). Dans ce cas, la composition peut être moulée directement avec la forme de l'embout applicateur en vue de son utilisation ultérieure par le consommateur sur le dispositif d'application.

Dans une variante de mise en oeuvre de l'invention, l'embout applicateur est composite, et la composition se présente par exemple sous la forme d'un revêtement extérieur à la surface d'un substrat conformé pour se monter sur le support chauffant. Une telle structure composite peut s'avérer souhaitable par exemple pour des compositions ne présentant pas la rhéologie adaptée au moulage d'un embout applicateur ou pour améliorer la rétention de la composition sur l'embout applicateur à chaud.

Selon la forme donnée à l'embout applicateur, différents effets de maquillage peuvent être obtenus.

Dans des exemples de mise en oeuvre de l'invention, le support chauffant présente une forme de doigt. L'embout applicateur peut alors présenter par exemple une forme en doigt de gant, étant par exemple configuré pour venir recouvrir le support chauffant sur au moins une partie de sa longueur à compter de son extrémité distale.

Une forme d'embout applicateur en doigt de gant peut permettre d'utiliser l'extrémité distale de l'embout applicateur pour appliquer la composition sur les cils, ce qui peut permettre plus facilement un traitement localisé, par exemple cil par cil.

L'embout applicateur peut, dans au moins une section transversale, être continu sur toute sa circonférence. En variante, l'embout applicateur présente dans au moins une section transversale un ajour, cet ajour étant par exemple une fente s'étendant longitudinalement sur l'embout applicateur, sur au moins une portion de sa longueur.

L'embout applicateur peut ne présenter aucun ajour sur sa surface latérale.

Le support chauffant peut comporter une enveloppe présentant un logement dans lequel est disposée au moins une résistance chauffante, ce logement débouchant par exemple à une extrémité de l'enveloppe de façon à permettre l'insertion de la résistance chauffante dans l'enveloppe après la fabrication de l'enveloppe. Ce logement peut être central, de façon à permettre, si cela est souhaité, l'obtention d'une température homogène autour de l'axe longitudinal du support chauffant.

En variante, le support chauffant comporte une enveloppe qui est surmoulée sur la résistance chauffante.

L'enveloppe peut être réalisée dans un matériau bon conducteur de la chaleur, par exemple un métal ou une matière thermoplastique ou réticulable chargée de particules métalliques ou ayant une bonne conductivité thermique.

La surface extérieure du support chauffant peut être définie au moins partiellement, voire complètement, par un métal, un verre, une céramique ou un élastomère.

Le dispositif d'application peut comporter au moins un interrupteur pour permettre à l'utilisateur de déclencher le chauffage du support chauffant. Cet interrupteur est par exemple un contacteur, par exemple un bouton-poussoir, déclenchant le chauffage du support chauffant lorsqu'enfoncé par l'utilisateur, le chauffage du support chauffant s'arrêtant par exemple dès que le contacteur est relâché par l'utilisateur. Cela peut permettre à l'utilisateur de créer des impulsions de chauffage relativement courtes et bien maîtrisées dans le temps, ce qui peut faciliter l'opération d'application de la composition sur les cils.

Dans une variante de mise en oeuvre de l'invention, le dispositif d'application comporte un interrupteur pouvant prendre une position dans laquelle, même une fois relâché par l'utilisateur, le support chauffant reste alimenté, le cas échéant pendant une durée prédéfinie de façon à économiser la source électrique.

Le dispositif d'application peut comporter un organe de régulation de la température du support chauffant.

Le dispositif d'application peut également comporter un indicateur lumineux renseignant l'utilisateur par exemple sur l'état alimenté ou non du support chauffant et/ou sur la température de celui-ci.

L'indicateur lumineux est par exemple un voyant qui s'allume lorsque le support chauffant est alimenté électriquement et qui change de couleur, clignote ou cesse de clignoter lorsque la température convenant à l'application est atteinte.

Le dispositif d'application peut également comporter un indicateur thermochromique, par exemple changeant de couleur lorsqu'une température convenant à l'utilisation est atteinte.

Le dispositif d'application peut comporter un logement permettant de recevoir au moins un embout applicateur de réserve, avant montage sur le support chauffant.

Le dispositif d'application peut comporter un boîtier logeant une source électrique, par exemple au moins une pile ou un accumulateur. Le dispositif d'application peut encore être alimenté par le secteur, par exemple par l'intermédiaire d'un transformateur abaisseur de tension. L'utilisation, pour alimenter le support chauffant, d'une pile de 9V peut accroître l'intensité du courant dans la résistance et permettre une montée en température plus rapide, ce qui peut faciliter le maquillage.

La source électrique et le support chauffant sont par exemple choisis de telle sorte que le support chauffant puisse atteindre une température de surface par exemple inférieure ou égale à 95 °C, par exemple 45 et 95 °C, par exemple comprise entre 45 °C et 90 °C, mieux d'au moins 60 °C en moins de 120 s, mieux 30 s, en partant d'une température initiale de 25 °C dans un environnement clos à 25 °C.

Le support chauffant peut présenter une forme facilitant son nettoyage et/ou l'enlèvement de l'embout applicateur une fois celui-ci utilisé, notamment une forme généralement conique, convergeant en direction de l'extrémité distale du support chauffant. Une telle forme peut également être préférée lorsque le support chauffant est chargé en étant plongé dans la composition. Le support chauffant peut être réalisé dans un matériau ayant un état et/ou une tension de surface telle que la composition soit non adhérente à 25 °C au support chauffant. La surface du support chauffant peut être lisse et non poreuse ou comporter des dents, stries et/ou rainures.

Le support chauffant peut être réalisé en PTFE (Teflon®) ou comporter un revêtement de PTFE ou d'un matériau similaire.

Dans un exemple de mise en oeuvre de l'invention, le support chauffant est fixe relativement à une partie de préhension du dispositif d'application.

Dans un autre exemple de mise en oeuvre de l'invention, le support chauffant est mobile relativement à une partie de préhension du dispositif d'application.

Le support chauffant est par exemple mobile en translation. Cela peut permettre de diminuer l'encombrement du dispositif d'application en l'absence d'utilisation.

Le dispositif d'application peut également être agencé de telle sorte que le déplacement du support chauffant relativement à la partie de préhension provoque l'éjection de l'embout applicateur du support chauffant. Pour faciliter cette éjection, l'embout applicateur peut par exemple comporter à sa base une surépaisseur, par exemple sous la forme d'une collerette, venant prendre appui contre une paroi du dispositif d'application lorsque le support chauffant est déplacé.

Le support chauffant peut encore être mobile en rotation, par exemple autour d'un axe de rotation perpendiculaire à son axe longitudinal, sur lui-même ou autour de tout axe non confondu avec son axe longitudinal.

Le dispositif d'application peut encore comporter, dans une variante de mise en oeuvre de l'invention, un organe d'éjection mobile relativement au support chauffant. Cet organe d'éjection se présente par exemple sous la forme d'un poussoir qui est déplacé par l'utilisateur pour chasser l'embout applicateur hors du support chauffant.

Le support chauffant peut présenter toute forme adaptée au maquillage recherché.

Le support chauffant peut présenter un axe longitudinal qui est rectiligne ou non. Un axe longitudinal curviligne peut par exemple améliorer encore l'ergonomie.

L'axe longitudinal du support chauffant peut être confondu ou parallèle à l'axe longitudinal d'une partie de préhension du dispositif d'application, cette partie de préhension étant par exemple confondue avec un boîtier du dispositif d'application.

L'axe longitudinal du support peut encore être rectiligne et faire un angle avec l'axe longitudinal de la partie de préhension du dispositif d'application.

Le support chauffant peut présenter une section transversale qui décroît vers son extrémité distale. Cela peut faciliter l'enlèvement de l'embout applicateur.

Le support peut comporter une résistance chauffante disposée à l'intérieur d'une enveloppe qui peut présenter une épaisseur sensiblement constante, afin par exemple d'obtenir plus facilement une température relativement homogène sur toute la longueur du support chauffant. Le cas échéant, l'enveloppe peut présenter une épaisseur de paroi variant longitudinalement en fonction d'un profil de température recherché.

L'épaisseur de l'enveloppe peut par exemple décroître en direction de l'extrémité distale du support chauffant, afin par exemple d'obtenir une température plus élevée en bout du support chauffant. En variante, l'épaisseur de l'enveloppe peut être constante au moins sur la portion recouverte par la composition.

Le support chauffant peut présenter une surface extérieure de forme circulaire ou non en section transversale, par exemple polygonale, et peut être lisse ou non, présenter des stries ou non, ou tout autre relief.

La présence de reliefs tels que des stries, notamment longitudinales, peut par exemple favoriser l'accrochage de la composition une fois ramollie ou liquéfiée par la chaleur dégagée par le support chauffant.

L'embout applicateur peut présenter une section transversale intérieure qui est homothétique ou non de la section transversale extérieure du support chauffant.

L'embout applicateur peut présenter une forme effilée et notamment comporter une pointe rétrécie, ce qui peut faciliter la réalisation d'un traitement cil par cil.

L'embout applicateur peut présenter une surface extérieure de forme générale conique, sur au moins une portion de sa longueur.

L'extrémité distale de l'embout applicateur peut être arrondie.

L'embout applicateur peut présenter à sa base une surépaisseur, par exemple sous la forme d'une collerette, destinée par exemple à faciliter la préhension de l'embout applicateur par l'utilisateur et/ou l'enlèvement de l'embout applicateur du support chauffant. Cette surépaisseur peut recouvrir une région non chauffée du dispositif d'application.

L'embout applicateur peut présenter une section transversale extérieure de forme circulaire ou non, par exemple polygonale, et/ou aplatie, avec des stries ou non.

L'embout applicateur peut présenter une symétrie axiale, voire une forme symétrique de révolution.

Sur au moins une portion de sa longueur, l'embout applicateur peut présenter une épaisseur de paroi sensiblement constante, par exemple comprise entre 0,5 et 2 mm.

Le dispositif d'application peut être dépourvu d'élément d'application tel que des dents ou des poils, notamment lorsqu'il est destiné à déposer une composition permettant d'allonger les cils.

En variante, le dispositif d'application peut comporter au moins une rangée de dents et/ou des poils, afin par exemple de peigner les cils après application de la composition, notamment lorsque celle-ci n'est pas destinée à allonger les cils.

Ces dents et/ou poils peuvent être solidaires du support chauffant et/ou en variante solidaires d'un organe de maintien disposé à proximité du support chauffant, par exemple s'étendant le long de celui-ci d'un côté au moins ou sur deux côtés opposés du support chauffant.

Le cas échéant, le dispositif d'application comporte un élément presseur pour courber les cils après application de la composition.

L'ensemble peut comporter un dispositif coupe-fil, lequel est par exemple solidaire du dispositif d'application. Le dispositif coupe-fil peut par exemple comporter une lame venue de moulage d'une seule pièce avec le boîtier du dispositif d'application. Le dispositif coupe-fil peut encore être solidaire d'un capot venant recouvrir le support chauffant. L'embout applicateur est réalisé avec la composition qui est par exemple solide à 25 °C et présente un caractère filant à 45 °C.

L'embout applicateur présente par exemple une forme présentant une concavité, par exemple une forme creuse, par exemple de doigt de gant, de tuile, de dôme, ou une forme de clou, comme indiqué ci-dessus.

L'embout applicateur peut être proposé à l'utilisateur au sein d'un chapelet d'embouts réalisés d'une seule pièce par moulage de la composition, deux embouts adjacents étant reliés par au moins un pont de matière sécable.

L'embout applicateur peut avoir une forme permettant son gerbage.

Plusieurs embouts peuvent encore être proposés à l'utilisateur solidaires d'une grille de laquelle chaque embout peut être extrait par le support chauffant, grâce, par exemple à une force de friction entre le support chauffant et l'embout supérieure à la force de retenue de l'embout sur la grille.

Le dispositif d'application peut être agencé de manière à ce que la température du support chauffant soit comprise pendant le fonctionnement du support chauffant entre 45 °C et 90 °C, mieux entre 50 et 70 °C, sur au moins une portion de sa longueur et sur cette portion tout autour de l'axe longitudinal.

Le dispositif peut comporter un moyen de régulation de la température du support chauffant, par exemple un thermostat ou un circuit électronique comprenant une sonde de température.

Le support chauffant peut être mobile relativement à un boîtier du dispositif d'application ou le dispositif d'application peut comporter un organe d'éjection de l'embout applicateur, comme indiqué ci-dessus.

Le support chauffant peut présenter une surface chauffante de forme effilée, notamment conique, ou bombée, notamment hémicylindrique, sphérique ou en forme de dôme.

Le support chauffant peut présenter une forme de doigt, notamment en dépouille, afin de faciliter l'extraction de l'embout applicateur après utilisation.

Le support peut comporter un logement central contenant une résistance chauffante. Le dispositif d'application peut comporter ou être agencé pour recevoir une source vibrante.

L'invention a encore pour objet un procédé de maquillage des cils, comportant les étapes consistant à :
- monter, notamment par emmanchement, sur un dispositif d'application comportant un support chauffant un embout applicateur réalisé au moins partiellement, voire entièrement, avec une composition de maquillage de cils présentant une propriété variant en fonction de la température, notamment un caractère filant variant en fonction de la température, cet embout applicateur ayant une forme, notamment creuse ou en clou, adaptée à son montage par emmanchement sur le support chauffant, puis
- amener le support chauffant à l'état chaud et ainsi revêtu de la composition au contact des cils, de façon à déposer la composition sur les cils et notamment allonger les cils.

Dans un exemple de mise en oeuvre du procédé, l'embout applicateur présentant une forme généralement allongée, de même que le support chauffant, la composition est déposée sur les cils avec une orientation de l'axe longitudinal du support chauffant qui est sensiblement perpendiculaire aux cils.

Dans un autre exemple de mise en oeuvre du procédé, la composition est déposée sur les cils avec une orientation de l'axe longitudinal du support chauffant qui est sensiblement perpendiculaire à la frange de cils.

Dans un exemple de mise en oeuvre de l'invention, la composition est présente à l'extrémité distale du support chauffant et le traitement s'effectue cil par cil.

La composition peut être déposée sur des cils déjà revêtus d'une couche de base, par exemple des cils déjà maquillés.

La composition peut notamment être déposée en bout de cil.

Le procédé peut comporter l'étape consistant à couper à la longueur souhaitée les fils de produit formés dans le prolongement des cils.

Le support chauffant peut être amené au contact des cils alors qu'il est soumis à des vibrations.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue en élévation d'un exemple de dispositif d'application réalisé conformément à l'invention,
- la figure 2 est une vue similaire à la figure 1, un embout applicateur étant disposé sur le support chauffant du dispositif d'application,
- la figure 3 est une vue de dessus selon III de la figure 2,
- la figure 4 représente de manière schématique l'ensemble de la figure 2 avec coupe partielle du boîtier du dispositif d'application,
- la figure 5 représente un chapelet d'embouts applicateurs,
- la figure 6 illustre l'enlèvement de l'embout applicateur,
- les figures 7 à 10 illustrent l'utilisation de l'ensemble de la figure 2 pour maquiller des cils,
- la figure 11 illustre le montage d'un embout applicateur de réserve dans une variante du dispositif d'application de la figure 1,
- la figure 12 illustre la réalisation du boîtier du dispositif d'application de la figure 1 en deux parties moulées d'une seule pièce,
- la figure 13 est un exemple de schéma électrique du dispositif d'application,
- les figures 14 et 15 représentent de manière schématique et partielle une variante de réalisation dans laquelle le support chauffant est mobile relativement au boîtier du dispositif d'application,
- les figures 16 et 17 représentent de manière schématique et partielle une variante de réalisation comportant un poussoir d'éjection de l'embout applicateur,
- les figures 18 et 19 représentent de manière schématique une variante de réalisation dans laquelle le support chauffant est articulé relativement au boîtier du dispositif d'application,
- les figures 20 et 21 représentent des variantes de réalisation du support chauffant,
- la figure 22 représente de manière schématique un dispositif coupe-fil,
- la figure 23 illustre l'utilisation du dispositif de la figure 22,
- la figure 24 représente en vue de côté une variante de réalisation du dispositif d'application,
- la figure 25 est une vue analogue à la figure 24, après montage d'un embout applicateur sur le support chauffant,
- la figure 26 représente l'ensemble de la figure 25 avec arrachement partiel du boîtier,
- la figure 27 illustre le montage d'un embout applicateur de réserve sur un dispositif d'application similaire à celui de la figure 24,
- la figure 28 représente isolément un exemple de réalisation de l'enveloppe du support chauffant,
- les figures 29 à 34 représentent en coupe transversale différents exemples de réalisation du support chauffant,
- la figure 35 représente en coupe transversale une variante de réalisation du support chauffant, munie d'un embout applicateur,
- la figure 36 illustre la déformation de l'embout applicateur sous l'effet de la chaleur dégagée par le support chauffant de la figure 35,
- les figures 37 et 38 sont des vues analogues aux figures 35 et 36 avec une autre forme de support chauffant,
- la figure 39 est une coupe longitudinale représentant isolément un embout applicateur,
- la figure 40 illustre le montage de l'embout applicateur de la figure 39 sur l'enveloppe du support chauffant de la figure 28,
- les figures 41 à 44 et 46 à 48 représentent des exemples de sections transversales de l'embout applicateur, parmi d'autres,
- la figure 45 et les figures 49 à 51 illustrent des variantes de réalisation de l'embout applicateur,
- les figures 52 à 55 illustrent des variantes de réalisation du support chauffant,
- la figure 56 représente de manière schématique et partielle un embout applicateur composite,
- les figures 57 à 59 illustrent d'autres exemples qui ne font pas partie de la présente invention;
- la figure 60 est une section transversale, schématique et partielle, selon LX-LX de la figure 59,
- la figure 61 représente une variante d'embout applicateur en forme de tuile,
- la figure 62 illustre le montage de l'embout de la figure 61 sur le support chauffant de la figure 32C,
- la figure 63 représente une variante de réalisation du support chauffant,
- la figure 64 représente le support chauffant de la figure 63 en vue de dessus,
- la figure 65 représente un embout applicateur convenant au support chauffant des figures 63 et 64,
- la figure 66 est une coupe dans un plan médian de l'embout applicateur de la figure 65,
- la figure 67 représente une variante de support chauffant et d'embout applicateur associé,
- la figure 68 représente une variante de support chauffant,
- la figure 69 représente, en vue de dessus, une variante de support chauffant,
- la figure 70 est une vue de côté du dispositif de la figure 69,
- la figure 71 est une vue de côté d'une variante du dispositif,
- la figure 72 illustre la mise en contact d'une source vibrante avec le dispositif d'application, et
- la figure 73 illustre une possibilité de maquillage des cils, parmi d'autres.

Le dispositif d'application 10 représenté aux figures 1 à 4 comporte un support chauffant 11 et un boîtier 12 logeant une source électrique 13, laquelle est par exemple constituée, comme illustré, par une pile plate de 9V.

Dans une variante non représentée, la source électrique est rechargeable et peut être rechargée par exemple en disposant le dispositif d'application sur un socle.

Dans une autre variante non représentée, la pile de 9V est remplacée par au moins une pile bâton de 1,5 V, voire deux piles de 1,5 V disposées côte-à-côte, ou une pile bouton de 3 V.

Le dispositif d'application peut encore utiliser un accumulateur ou être alimenté par le secteur.

Le dispositif d'application 10 peut comporter un organe 14 de commande du fonctionnement du support chauffant 11, se présentant par exemple sous la forme d'un contacteur, par exemple un bouton-poussoir, permettant, lorsqu'enfoncé par l'utilisateur, d'alimenter électriquement une résistance chauffante 15, non apparente sur la figure 1 mais visible sur le schéma électrique de la figure 13.

Le dispositif d'application 10 peut éventuellement comporter, comme illustré, un voyant lumineux 16 pour signaler à l'utilisateur la mise sous tension de la résistance chauffante 15.

La résistance chauffante 15 peut être choisie de telle sorte que même alimentée électriquement en continu, la température à la surface du support chauffant 11 reste inférieure, dans un environnement clos à 25 °C, à une température susceptible d'entraîner un risque de brûlure de l'utilisateur en cas de contact accidentel, par exemple une température de 90 °C ou 95 °C.

En variante, par exemple afin de mieux contrôler la température du support chauffant 11, le dispositif d'application 10 peut comporter un organe 17 de régulation de la température, par exemple sous la forme d'un thermostat à bilame ou d'un circuit électronique de régulation comportant par exemple une sonde de température intégrée au support chauffant 11.

De préférence, en fonctionnement, la température de surface du support chauffant 11 reste comprise entre 45 °C et 95 °C, mieux 45 °C et 90 °C, encore mieux entre 55 et 65 °C, mais on ne sort pas du cadre de la présente invention lorsque la température durant le fonctionnement est autre, notamment supérieure.

De préférence, la température de surface varie de moins de 5 °C lorsque l'on se déplace sur la circonférence du support chauffant en un point de sa longueur.

Le support chauffant 11 peut recevoir dans un exemple de mise en oeuvre de l'invention un embout applicateur 20, comme illustré sur les figures 2 à 4.

Cet embout applicateur 20 comporte une composition de maquillage des cils présentant une propriété qui varie en fonction de la température, notamment un caractère filant.

Il s'agit par exemple d'une composition comportant au moins un polymère réversible.

Le caractère filant peut notamment être de dₘₐₓ supérieur ou égal à 5 mm, mesuré comme indiqué ci-dessous.

Le caractère filant de la composition est déterminé à l'aide du texturomètre vendu sous la dénomination TA X- T2i par la société RHEO, équipé d'un mobile contrôlé en température, ce mobile étant une cartouche chauffante en inox de référence Firerod DIV-STL (Société Watlow, France), de diamètre 3,17 mm et de longueur 60 mm, d'une puissance maximale de 40 W sous une tension de 24 V, avec un thermocouple type K loc C.

La cartouche chauffante est alimentée par une source de courant continue et sa température est régulée par un contrôleur PID TC 48 de la société Faucigny instrument (France). Un appendice de fixation a été créé pour fixer le mobile contrôlé en température sur le bras de mesure du texturomètre.

La mesure est faite sur des fils de composition obtenus en imposant un déplacement vertical du mobile jusqu'au contact avec un échantillon de la composition puis, après un temps d'attente au contact, en imposant un déplacement vertical du mobile vers le haut. La composition ayant un caractère filant à chaud, un fil se forme entre le mobile en phase de retrait et l'échantillon de la composition, ce fil devenant plus consistant sous l'effet du refroidissement à l'air ambiant. La mesure de dₘₐₓ consiste en une mesure de la longueur de fils ainsi formés après détachement de la surface du mobile.

Le protocole est le suivant :
a) on prépare un échantillon de la composition en remplissant à son maximum une coupelle en inox de 2 mm d'épaisseur et de 20 mm de diamètre, l'excès de composition étant arasé en surface,
b) on contrôle la température du mobile à 40 °C,
c) le mobile descend à une vitesse de 10 mm/s jusqu'au contact de la surface de la composition,
d) le mobile est maintenu fixe pendant 10s puis est relevé à une vitesse de 10 mm/s.

Pendant la phase de retrait du mobile, un fil est formé entre la composition et le mobile. Au fur et à mesure que le mobile est éloigné de la surface de la composition, le fil formé refroidit et devient plus consistant. A partir d'une certaine élongation, le fil se détache du mobile.

La grandeur dₘₐₓ (exprimé en mm) correspond à la longueur du fil obtenu après rupture, mesurée avec une règle graduée.

La mesure du caractère filant est répétée trois fois pour la même composition, en différents endroits de la coupelle, et une moyenne de « filant » dₘₐₓ est calculée pour chaque composition.

Les étapes b) à d) sont répétées pour la même composition à une température de mobile fixée à l'étape b) respectivement de 50 °C, de 60 °C, de 70 °C, de 80 °C, de 90 °C, de 100 °C, de 110 °C, de 120 °C, de 130 °C et de 140 °C.

Parmi les valeurs de filant pouvant être obtenues aux différentes températures, on retient comme valeur de caractère filant dₘₐₓ la valeur la plus élevée.

La composition utilisée peut présenter par exemple un caractère filant dₘₐₓ supérieur ou égal à 5 mm, pouvant aller jusqu'à 100 mm, de préférence supérieur ou égal à 7 mm, mieux supérieur ou égal à 10 mm et mieux supérieur ou égal à 15 mm.

De préférence, la composition est apte à former un fil tel que, si après formation du fil et mesure du dₘₐₓ selon le protocole indiqué ci-dessus, on place la coupelle comprenant la composition à la verticale (de manière à ce que le fil soit en position horizontale, c'est-à-dire soumis à la gravité) au moins trente secondes, le fil conserve une longueur minimale de 5 mm (mesurable manuellement à la règle graduée).

La température à laquelle l'embout applicateur 20 est porté est par exemple la température à laquelle le caractère filant dₘₐₓ est maximal.

La composition peut comporter des fibres.

La composition peut présenter un comportement thermoplastique.

La composition peut comporter au moins un composé choisi parmi :
- les polymères et copolymères comprenant au moins un monomère alcène, en particulier les copolymères à base d'éthylène,
- les homopolymères polyacétates de vinyle,
- les résines siliconées,
- les polymères éthyléniques séquencés filmogènes, qui comprennent de préférence au moins une première séquence et au moins une deuxième séquence ayant des températures de transition vitreuse (Tg) différentes, lesdites première et deuxième séquences étant reliées entre elles par une séquence intermédiaire comprenant au moins un monomère constitutif de la première séquence et au moins un monomère constitutif de la deuxième séquence,
- les copolymères de diènes et de styrène,
- les sulfopolyesters,
- les cires,
- les fibres,
et leurs mélanges.
- les copolymères d'alcène et d'acétate de vinyle, en particulier les copolymères d'éthylène et d'acétate de vinyle ;
- les copolymères d'éthylène et d'octène,
- les homopolymères polyacétates de vinyle,
- les résines de silicone T, telles que les polyphenylsiloxanes,
- les copolymères éthyléniques séquencés filmogènes et issus essentiellement de monomères choisis parmi les méthacrylates d'alkyle, les acrylates d'alkyle, et leurs mélanges,
- les copolymères de butadiène et de styrène,
- les copolymères obtenus par condensation de di-éthylèneglycol, cyclohexane di-méthanol, acide isophtalique, acide sulfoisophtalique,
et leurs mélanges,

Le support chauffant 11 peut être réalisé de diverses manières et comporte par exemple une enveloppe 30 définissant un logement 31 destiné à recevoir la résistance chauffante 15, ouvert à une extrémité 32, l'extrémité distale 33 de l'enveloppe 30 présentant une forme arrondie, comme illustré sur la figure 28.

Le logement 31 est de préférence central.

La surface extérieure de l'enveloppe 30 peut présenter une dépouille de l'ordre de 3 à 5° par exemple.

L'épaisseur de l'enveloppe 30 est par exemple comprise entre 0,3 et 1,5 mm, étant de préférence constante dans le sens circonférentiel autour de la résistance chauffante.

Le logement 31 est par exemple de forme cylindrique, de diamètre d'environ 1,2 mm par exemple.

La résistance chauffante 15 présente par exemple un diamètre de 1 mm.

La longueur du support chauffant 11 est par exemple comprise entre 2 et 40 mm, étant par exemple d'environ 30 mm.

L'enveloppe 30 peut comporter, le cas échéant, une ouverture latérale 34 destinée à permettre sa fixation sur le boîtier 12.

L'enveloppe 30 est par exemple réalisée en métal, notamment en aluminium ou tout autre métal ou alliage bon conducteur de la température.

L'enveloppe 30 peut encore être réalisée dans une matière synthétique chargée, par exemple une matière thermoplastique ou réticulée comportant une charge de particules, notamment d'aluminium, de cuivre ou de magnésie.

L'embout applicateur 20 peut présenter une forme générale de doigt de gant, étant par exemple symétrique de révolution autour d'un axe longitudinal X.

La surface intérieure 21 de l'embout applicateur 20 peut épouser la forme de la surface extérieure 35 de l'enveloppe 30, comme illustré à la figure 40, avec une dépouille facilitant l'évacuation des résidus de composition sur le support chauffant 11 après application.

L'embout applicateur 20 peut comporter à sa base une collerette 22 plus épaisse, l'épaisseur de la collerette 22 étant par exemple au moins double de celle de l'embout à mi-longueur.

Lors de son montage sur le support chauffant 11, par emmanchement à froid, l'embout applicateur 20 est par exemple retenu par friction sur le support chauffant 11.

L'épaisseur e de l'embout applicateur 20, depuis la collerette 22 jusqu'à l'extrémité distale, est par exemple comprise entre 0,2 et 2 mm, de préférence va de 0,3 à 1 mm, étant par exemple de 0,4 mm environ.

La collerette 22 peut présenter une épaisseur supérieure à e, notamment supérieure à 1 mm, par exemple d'environ 2 mm.

L'embout applicateur 20 peut recouvrir une région non chauffée du dispositif d'application 10.

Par exemple, la collerette 22 peut recouvrir une région non chauffée du dispositif d'application, par exemple une bague en un matériau isolant thermique, situé à la base du support chauffant 11.

Le montage de l'embout applicateur 20 peut se faire par emmanchement en déplaçant celui-ci selon l'axe longitudinal du support chauffant 11, comme illustré à la figure 6. L'enlèvement peut s'effectuer par le mouvement inverse.

L'application de la composition sur les cils C peut s'effectuer par exemple en amenant la surface latérale extérieure 23 de l'embout applicateur 20 chauffé tangentiellement au contact des cils C, comme illustré sur les figures 7 et 8. L'axe longitudinal X de l'embout applicateur 20 est par exemple orienté sensiblement parallèlement à la frange de cils.

Lors de l'application, l'embout applicateur 20 est par exemple déplacé parallèlement à lui-même sans mouvement de rotation sensible, le long des cils C, depuis leur base vers leur pointe et au-delà de celle-ci, de façon à créer un fil de composition dans le prolongement des cils.

L'utilisateur peut éventuellement agir sur l'organe 14 de commande du chauffage de façon à agir sur la consistance de la composition et obtenir le résultat recherché.

L'application de la composition peut s'effectuer sur plusieurs cils C simultanément.

En variante, l'utilisateur peut traiter individuellement les cils, comme illustré sur les figures 9 et 10, par exemple en amenant la portion distale de l'embout applicateur 20 au contact d'un cil C, l'axe X étant par exemple orienté sensiblement perpendiculairement à la frange de cils.

Les fils de composition peuvent être coupés à la longueur souhaitée après leur formation en bout de cil.

Le dispositif d'application 10 peut être réalisé avec un logement pour recevoir un embout applicateur de réserve, comme illustré à la figure 11.

Ce logement est par exemple prévu dans le boîtier 12 du côté opposé au support chauffant 11, étant par exemple agencé pour maintenir la collerette 22 de l'applicateur hors du boîtier 12, afin de faciliter sa préhension par l'utilisateur.

Dans une variante, le boîtier 12 comporte un logement accessible par l'ouverture d'une trappe du boîtier, pour recevoir un ou plusieurs embouts applicateurs 20. Le cas échéant, l'accès à ce logement peut s'effectuer par ouverture du boîtier, notamment lorsque celui-ci est réalisé par moulage avec deux parties 12a et 12b reliées par une charnière film 12c, comme illustré à la figure 12.

Le support chauffant 11 peut être fixe relativement au boîtier 12. En variante, comme illustré aux figures 14 et 15, le support chauffant 11 peut être mobile relativement au boîtier 12, par exemple entre une position d'utilisation représentée à la figure 14 et une position escamotée représentée à la figure 15.

Le déplacement du support chauffant 11 peut s'effectuer par exemple grâce à un curseur 40 mobile relativement au boîtier 12 et solidaire du support chauffant 11.

Ce curseur 40 peut coulisser par exemple dans une fente 41 du boîtier 12.

Le déplacement du support chauffant 11 peut avoir lieu indépendamment de son alimentation électrique ou non. En variante, l'alimentation électrique peut n'avoir lieu qu'en position sortie du support chauffant 11, quelle que soit la manière dont le dispositif d'application est réalisé.

Comme illustré sur les figures 14 et 15, le support chauffant 11 peut se déplacer au travers d'une ouverture 43 du boîtier 12, laquelle présente de préférence une taille suffisamment faible pour que l'escamotage du support chauffant 11 s'accompagne d'une éjection de l'embout applicateur 20, qui reste en appui contre la surface 44 du boîtier 12 bordant l'ouverture 43.

Le cas échéant, des moyens de verrouillage en position escamotée ou sortie du support chauffant 11 peuvent être prévus, ces moyens de verrouillage se présentant par exemple sous la forme d'un relief générant un point dur dans la course en déplacement du support chauffant 11.

Dans la variante illustrée aux figures 16 et 17, l'éjection de l'embout applicateur 20 est obtenue grâce à un poussoir d'éjection 47 qui peut se déplacer relativement au support chauffant 11 lorsque l'utilisateur appuie sur un organe d'actionnement 48.

Le support chauffant 11 peut encore être mobile relativement au boîtier du dispositif d'application 10 autrement qu'en translation, par exemple en rotation autour de son axe longitudinal ou d'un axe qui lui est perpendiculaire, comme illustré aux figures 18 et 19.

Dans cet exemple, le support chauffant est mobile d'un quart de tour environ entre une position escamotée représentée à la figure 18 et une position rétractée représentée à la figure 19. Un tel pivotement peut être utile notamment pour diminuer l'encombrement du dispositif d'application en l'absence d'utilisation.

Le passage de la position escamotée à la position rétractée peut s'effectuer, le cas échéant, contre l'action de rappel d'un organe élastique et le dispositif d'application peut comporter un organe de déverrouillage du support chauffant 11 de façon à ce que celui-ci reprenne automatiquement la position sortie sous l'action de rappel de l'organe élastique.

Le support chauffant 11 peut être réalisé avec différentes formes et orientations. Dans l'exemple de la figure 20, on a illustré la possibilité pour le support chauffant 11 de s'étendre le long d'un axe longitudinal Y curviligne, l'axe Y étant par exemple en forme sensiblement d'arc de cercle, de courbure par exemple adaptée à celle de la frange de cils.

Dans la variante illustrée à la figure 21, l'axe longitudinal Y du support chauffant 11 est rectiligne et s'étend en formant un angle α avec l'axe longitudinal Z du boîtier 12 du dispositif d'application.

L'ensemble de traitement des cils, comportant le dispositif d'application 10 et l'embout applicateur 20, peut comporter le cas échéant, dans un même emballage, un dispositif coupe-fil 50, comme illustré à la figure 22.

Ce dispositif 50 fait par exemple partie du dispositif d'application 10, comme illustré sur cette figure, étant par exemple au moins partiellement, voire entièrement, réalisé d'une seule pièce par moulage de matière plastique avec le boîtier 12 ou étant rapporté sur celui-ci. Le dispositif peut encore, dans une variante non illustrée, être réalisé avec un capot amovible de protection du support chauffant.

Le dispositif coupe-fil 50 peut encore, en variante, être indépendant du dispositif d'application 10 et fourni à l'utilisateur par exemple dans un emballage commun ou avec les embouts applicateurs 20 ou un récipient contenant la composition.

Le dispositif coupe-fil 50 représenté à la figure 22 présente une lame 51 pour couper un fil F de composition prolongeant l'extrémité d'un cil C, comme illustré à la figure 23, à la longueur souhaitée. Ce fil F peut être coupé en étant pincé entre la lame 51 et une contre-lame 53 formée par exemple par une paroi du boîtier 12.

Le dispositif coupe-fil 50 pourrait encore se présenter autrement, notamment sous la forme d'une guillotine.

Le boîtier 12 peut être réalisé avec des formes diverses, et comme illustré aux figures 24 à 26, avec un boîtier 12 de forme allongée tubulaire conférant au dispositif d'application 10 une forme générale de stylo.

Le cas échéant, un tel dispositif d'application 10 peut comporter à son extrémité opposée au support chauffant 11 un logement pour recevoir un embout applicateur de réserve, comme illustré à la figure 27.

Une forme en stylo peut permettre d'utiliser, par exemple, comme source électrique 13, une ou plusieurs piles bâton de 1,5V par exemple.

Sur la figure 25, on a illustré la possibilité pour le dispositif d'application 10 de comporter un capot 100 pouvant recouvrir le support chauffant 11 avant et après l'application de la composition. Un tel capot 100 peut, le cas échéant, faciliter l'élévation en température de l'embout applicateur 20 grâce au confinement de l'air chaud. On peut également munir d'un capot 100 le dispositif d'application 10 représenté à la figure 1 ou tout autre dispositif d'application 10.

On peut réaliser le support chauffant 11 avec diverses formes et notamment diverses sections transversales, notamment sur la portion destinée à être recouverte par l'embout applicateur 20 durant l'utilisation. Cette portion est par exemple de longueur comprise entre 3 et 40 mm.

A titre d'exemple, on a représenté différentes possibilités de sections transversales sur les figures 29 à 34.

Le support chauffant 11 peut présenter une enveloppe 30 ayant une surface extérieure de forme circulaire en section, comme illustré à la figure 29, ou polygonale, par exemple triangulaire comme illustré à la figure 30, hexagonale comme illustré à la figure 31, ou carrée comme illustré à la figure 32, avec le cas échéant des faces 37 concaves comme illustré aux figures 33 ou 34 ou encore dans des variantes non illustrées avec des faces extérieures convexes, avec des lobes ou en forme de polygone à plus de six côtés, par exemple d'octogone.

Le cas échéant, la surface extérieure de l'enveloppe 30 peut être réalisée avec des reliefs tels que des stries 38, comme illustré aux figures 35 et 36. Ces stries s'étendent par exemple longitudinalement au moins sur la majeure partie de la longueur de la portion destinée à être recouverte par l'embout applicateur 20.

Sur la figure 32A on a représenté un support chauffant ayant en section une forme rectangulaire et sur la figure 32B un support chauffant réniforme en section transversale.

Le support chauffant représenté à la figure 32C présente une partie supérieure 11a et une base 11b débordant de part et d'autre de la partie supérieure 11a.

Cette dernière présente par exemple une forme demi-cylindrique. La largeur de la base 11b de chaque côté de la partie supérieure 11a est par exemple supérieure ou égale à l'épaisseur de l'embout applicateur associé. Celui-ci peut présenter, comme illustré à la figure 61, une forme de tuile, de dimensions adaptées à celles de la partie supérieure 11a.

Lorsque l'embout applicateur est emmanché latéralement sur la partie supérieure 11a, comme illustré à la figure 62, l'embout applicateur 20 peut venir au contact ou à proximité de la base 11b, laquelle peut s'opposer à l'écoulement du produit vers le bas.

La base 11b du support chauffant peut être réalisée dans un matériau conducteur de la chaleur ou non. La réalisation de la base 11b dans un isolant thermique peut améliorer sa fonction de retenue du produit.

La partie de base 11b peut comporter, dans une variante, au moins une rangée de dents à l'opposé de la surface chaude. Cette rangée est représentée en pointillés à la figure 32C.

L'embout applicateur 20 peut présenter une surface intérieure 21 qui n'épouse pas en totalité la forme de la surface extérieure en regard du support chauffant 11, comme c'est le cas dans l'exemple de la figure 35, l'embout applicateur 20 venant par exemple initialement au contact du support chauffant 11 uniquement au sommet des nervures 38.

Lors du chauffage du support chauffant 11, l'embout applicateur 20 se ramollit, voire se fluidifie, et l'embout applicateur 20 peut se déformer et tendre à prendre la forme de la surface extérieure du support chauffant, comme illustré à la figure 36.

Cela peut améliorer l'accrochage, notamment par capillarité, de la composition de l'embout applicateur 20 sur le support chauffant et diminuer le risque de coulure de la composition hors du support chauffant 11.

Dans l'exemple des figures 37 et 38, le support chauffant 11 présente une forme multilobée, par exemple trilobée comme illustré, et l'embout applicateur 20 ne vient initialement pas au contact avec le fond des surfaces concaves définies entre les lobes.

C'est seulement après ramollissement de l'embout applicateur 20, comme illustré à la figure 38, que la composition vient au contact du support chauffant 11 sur toute la circonférence.

L'embout applicateur 20 peut être réalisé avec différentes formes adaptées à celle du support chauffant 11 ainsi qu'au maquillage recherché.

L'embout applicateur 20 peut présenter notamment une section transversale, dans sa portion qui est destinée à contacter les cils, circulaire comme illustré à la figure 41 ou non circulaire, par exemple polygonale, notamment hexagonale comme illustré à la figure 42, triangulaire comme illustré à la figure 43, carrée comme illustré à la figure 44, voire rectangulaire ou octogonale.

L'embout applicateur 20 peut également être réalisé avec une forme aplatie, par exemple au moins dans sa partie distale, comme illustré aux figures 45 et 46.

L'embout applicateur 20 peut être réalisé avec une épaisseur de matière constante, notamment dans sa portion destinée à venir au contact des cils, par exemple la portion de l'embout applicateur recouvrant la surface latérale du support chauffant 11.

L'épaisseur de matière peut également être non constante, en raison par exemple du fait que le contour extérieur et le contour intérieur, en section transversale, de l'embout applicateur 20 présentent des formes différentes, par exemple une forme circulaire pour le contour extérieur et une forme polygonale pour le contour intérieur, comme illustré à la figure 47, ou le contraire comme illustré à la figure 48.

L'embout applicateur 20 peut être réalisé avec une pointe rétrécie 29 en extrémité, comme illustré à la figure 49, cette pointe rétrécie 29 se raccordant par un décrochement 28 au reste de l'embout applicateur 20.

La pointe rétrécie 29 peut ne pas recouvrir axialement le support chauffant 11.

En variante celui-ci peut être réalisé avec une forme également rétrécie, correspondant à celle de la pointe 29 de l'embout applicateur.

La présence d'une portion rétrécie à l'extrémité distale de l'embout applicateur 20 peut faciliter le traitement cil par cil.

L'embout applicateur 20 peut avoir une longueur qui correspond sensiblement à celle du support chauffant, par exemple une longueur qui lui est supérieure de façon à ce que l'embout applicateur présente une portion non chauffée conservant sensiblement sa forme et facilitant l'extraction de ce qu'il reste de l'embout applicateur après utilisation. En variante, l'embout applicateur 20 peut présenter une longueur inférieure à celle du support chauffant, comme illustré à la figure 50.

Le cas échéant, plusieurs embouts applicateurs ayant des formes différentes et/ou réalisés dans des compositions différentes peuvent être proposés avec un même dispositif d'application, l'utilisateur choisissant l'embout applicateur adapté au maquillage à réaliser.

De préférence, l'embout applicateur 20 présente une forme creuse et vient recouvrir la surface latérale du support chauffant 11, mais l'invention n'est pas limitée à un tel agencement de l'embout applicateur 20 relativement au support chauffant 11.

L'embout applicateur 20 peut présenter par exemple une forme de clou et être emmanché dans un logement 60 prévu à l'extrémité du support chauffant 11, comme illustré à la figure 51.

Dans un tel exemple, l'embout applicateur 20 est recouvert partiellement par le support chauffant.

Le cas échéant, un poussoir intérieur 61 est prévu pour éjecter l'embout après utilisation, ce poussoir 61 coulissant par exemple à l'intérieur d'un logement du support chauffant 11.

La tête de l'embout qui recouvre le bout du support chauffant peut être utilisée pour maquiller les cils.

Le support chauffant 11 peut encore être réalisé, comme illustré aux figures 63 et 64, avec une surface chauffante 500 en forme de dôme, formant par exemple saillie d'un côté d'une tige plate 300.

L'embout applicateur 20 peut avoir une forme de calotte sphérique, afin de venir en contact étroit avec la surface chauffante 500.

Dans l'exemple de réalisation de la figure 67, le support chauffant 11 présente une forme de boule et l'embout applicateur a par exemple une forme creuse sensiblement complémentaire afin de s'emmancher dessus, soit axialement, soit par le côté.

Dans la variante illustrée à la figure 68, le support chauffant a une forme de fourchette. L'embout applicateur 20 peut alors avoir toute forme adaptée à s'engager sur et/ou entre les dents du support chauffant 11.

L'enveloppe 30 du support chauffant peut présenter une épaisseur variable en fonction de la position selon l'axe longitudinal Y du support chauffant, comme illustré à la figure 28, notamment une épaisseur de paroi qui décroît en rapprochement de l'extrémité distale 33, de façon à conférer à la surface latérale extérieure 35 une forme généralement conique facilitant l'extraction de l'embout applicateur 20.

La variation de l'épaisseur de la paroi de l'enveloppe 30 peut être choisie en fonction de la température à atteindre en surface, en fonction par exemple de la nature et de la position de la résistance chauffante 15 disposée à l'intérieur de l'enveloppe 30.

Le cas échéant, comme illustré à la figure 52, l'enveloppe peut présenter une épaisseur de paroi sensiblement constante sur la majeure partie de la longueur du support chauffant 11.

La résistance chauffante 15 peut s'étendre tout le long de la partie du support chauffant 11 recouverte par l'embout applicateur 20, comme illustré à la figure 53. En variante, la résistance chauffante 15 peut ne s'étendre que sur une partie de cette longueur, comme illustré à la figure 54, étant par exemple située en bout du support chauffant 11.

La résistance chauffante 15 est par exemple insérée dans un logement de l'enveloppe, avec un faible jeu, de façon à améliorer le transfert thermique.

En variante, l'enveloppe 30 est surmoulée sur la résistance chauffante 15, comme illustré à la figure 55. On peut utiliser dans ce cas, pour réaliser l'enveloppe 30, une matière synthétique telle que du silicone, par exemple chargée avec des particules métalliques ou de magnésie. L'enveloppe peut encore être en PTFE (Teflon®) ou recouverte de PTFE.

L'enveloppe 30 peut être rigide ou souple.

Dans une variante, l'enveloppe 30 est réalisée en verre ou en céramique.

L'embout applicateur 20 peut être réalisé d'une seule pièce dans la composition à appliquer sur les cils.

En variante, l'embout applicateur 20 peut être composite, comportant par exemple un substrat S recouvert par la composition P à appliquer, comme illustré à la figure 56.

Dans un autre exemple, qui ne fait pas partie de la présente invention et qui est illustré aux figures 57 à 60, la composition P à appliquer sur les cils ne se présente initialement pas sous la forme d'un embout mais est contenue sous forme pulvérulente, pâteuse, gélifiée ou liquide dans un récipient 200 qui peut être de tout type et qui n'a été représenté que très schématiquement sur les figures 57 et 58.

Pour charger le support chauffant 11 avec la composition P, le support chauffant 11 est amené au contact de la composition P, par exemple en plongeant le support chauffant 11 dans la composition P contenue dans le récipient 200, comme illustré à la figure 57.

Dans le cas où la composition P est pulvérulente, le support chauffant 11 peut être amené à l'état chaud au contact de la composition P de telle sorte que celle-ci adhère au support chauffant du fait de son ramollissement ou de sa fluidification au contact de celui-ci.

Après retrait du support chauffant 11, une couche de composition P subsiste sur le support chauffant 11 comme on peut le voir sur les figures 59 et 60, entourant le support chauffant 11 sur toute sa circonférence. Le support chauffant 11 ainsi revêtu par la composition peut s'utiliser de la façon décrite précédemment, en référence aux figures 7 à 10.

Le support chauffant 11 peut encore être chargé en étant amené à l'état froid dans le récipient 200, puis ressorti à froid du récipient ou mis en marche dans le récipient.

La composition P peut contenir un liant, par exemple une huile, destiné à améliorer l'adhérence de la composition P sur le support chauffant 11, notamment à froid.

Le récipient 200 peut avantageusement comporter un joint 210 s'appliquant sur le dispositif d'application lorsque le support chauffant 11 est introduit dans le récipient 200, afin de réduire le risque de perte de composition P en cas de retournement du récipient 200.

Le joint 210 est par exemple surmoulé sur l'ouverture du récipient 200 ou fixé autrement.

En variante, le joint 210 est porté par le dispositif d'application.

Le cas échéant, comme illustré à la figure 58, le récipient 200 peut se fixer sur le dispositif d'application sauf lors du chargement du support chauffant 11 avec la composition P.

Le dispositif d'application est par exemple agencé pour permettre le bouchage du récipient, et comporte par exemple une jupe filetée 211 du côté opposé au support chauffant 11.

Dans une variante non illustrée, le support chauffant 11 du dispositif d'application peut être utilisé sans embout d'applicateur, par exemple pour recourber les cils, en pressant sur ces derniers contre une surface chauffée par le support chauffant. Cette surface chauffée est par exemple la surface extérieure du support chauffant ou celle d'un embout à recourber rapporté sur le support chauffant.

On donne ci-après des exemples de compositions.

Il est bien entendu que l'invention n'est pas limitée à une composition particulière.

### EXEMPLES PROPOSES

### Exemple 1 :

On a préparé un mascara ayant la composition suivante :

| | |
|---|---|
| Coolbind 34-1300 de National Starch | 96 % |
| Oxyde de fer noir | 4 % |

On mélange les ingrédients à 100 °C puis on laisse refroidir à température ambiante, dans un moule à la forme de l'embout.

On obtient un mascara solide de couleur noire.

On mesure le dₘₐₓ de la composition selon le protocole indiqué plus haut : ce mascara présente un dₘₐₓ d'environ 35 mm.

### Exemple 2 :

On utilise la composition de l'exemple 1 mais sous forme pulvérulente, par exemple de granulométrie comprise entre 1 µm et 3 µm, la poudre étant par exemple formée par abrasion.

Un liant tel qu'une huile peut être ajouté, le cas échéant.

Lorsque le support chauffant est amené au contact d'une telle poudre, le support chauffant est gainé par la composition qui le recouvre sur une révolution complète autour de son axe.

L'invention n'est pas limitée aux exemples qui viennent d'être décrits.

La température du support chauffant peut être régulée électroniquement ou non.

L'embout applicateur peut présenter d'autres formes que celles illustrées, par exemple une forme de languette de section en partie arrondie, d'épaisseur par exemple comprise entre 0,2 et 2 mm.

On peut notamment combiner entre elles les diverses particularités de réalisation des différents exemples au sein de nouvelles variantes non illustrées.

Dans une variante non représentée, l'accès à l'intérieur du boîtier du dispositif d'application se fait par l'arrière, grâce par exemple à un fond articulé.

L'ensemble comportant le dispositif d'application et l'embout d'applicateur peut être proposé au consommateur avec, le cas échéant, une composition à appliquer sur les cils avant de les amener au contact de la composition présente sur le support chauffant, par exemple afin de les maquiller et/ou réduire l'adhérence des fils de composition formés dans le prolongement des cils.

L'ensemble peut également être proposé avec une composition à appliquer sur les cils allongés, par exemple pour changer leur couleur ou créer des effets.

Le dispositif d'application peut comporter une source vibrante, le cas échéant. Cette source vibrante peut être intégrée au dispositif ou rapportée dessus.

On a représenté à la figure 69 un dispositif 10 agencé pour permettre la fixation sur celui-ci d'une source vibrante 400. Cette dernière est par exemple engagée dans un logement du boîtier 12 afin de transmettre les vibrations qu'elle génère au support chauffant 11. Le boîtier 12 a par exemple une forme aplatie, par exemple généralement parallélépipédique.

La source vibrante 400 peut comporter un moteur électrique 410 entraînant une masselotte excentrée, l'axe de rotation de ce moteur étant disposé au sein de la source vibrante 400 en fonction de l'orientation souhaitée pour les vibrations, par exemple parallèlement à l'axe longitudinal du support chauffant 11 ou transversalement à cet axe ou encore autrement.

On a illustré sur la figure 69 la possibilité de réaliser l'alimentation électrique du dispositif 10 au moyen de deux piles 410 de 1,5 volts, du type piles bâton, par exemple, mais l'alimentation du dispositif 10 peut s'effectuer encore autrement.

L'alimentation électrique du support chauffant 11 peut s'effectuer grâce à un interrupteur 14.

La mise en route des vibrations peut s'effectuer par exemple au moyen d'un contacteur, présent par exemple sur la source vibrante 400, ce qui permet à l'utilisateur de choisir le mode de fonctionnement du dispositif, à savoir chauffage avec vibrations, vibrations seules ou chauffage seul.

Lorsque la source vibrante est intégrée au boîtier 12 du dispositif 10, ce dernier peut comporter deux interrupteurs, l'un pour déclencher le chauffage et l'autre pour déclencher les vibrations. En variante, le dispositif ne comporte qu'un seul interrupteur qui commande simultanément les deux à la fois.

Le dispositif 10 peut se présenter sous une forme allongée, comme illustré à la figure 71, avec par exemple une alimentation électrique comprenant deux piles bâton disposées bout à bout.

La source vibrante 400 peut être à l'arrière du dispositif, étant par exemple intégrée à celui-ci ou constituée par une unité amovible.

La demande WO 2006/090343, dont le contenu est incorporé par référence, divulgue des exemples de sources vibrantes, un exemple de source vibrante amovible étant représenté à la figure 45 de cette demande.

La fréquence des vibrations est par exemple supérieure ou égale à 1 Hz, étant par exemple comprise entre 1 et 500 Hz, mieux 50 à 200 Hz.

La vitesse de rotation du moteur 410 est par exemple comprise entre 4500 et 12000 tr/mn

Le moteur peut être contenu dans un carter métallique avec la masselotte excentrée, ce carter ayant par exemple une forme de disque

L'amplitude des vibrations du support chauffant est de préférence inférieure ou égale à 5 mm, mieux 3 mm, des microvibrations étant préférables.

On a illustré à la figure 72 la possibilité de faire vibrer le dispositif 10 au moyen d'une source vibrante qui est amenée temporairement au contact du dispositif 10, par exemple en étant appuyée contre le boîtier 12.

La source vibrante 400 se présente alors, par exemple, sous la forme d'une bague qui est pourvue d'un moyen de montage 420 sur le doigt de l'utilisateur.

La source vibrante 400 peut comporter un contacteur 430 qui est actionné lorsque la bague est appliquée contre l'objet auquel elle doit transmettre des vibrations.

Dans l'exemple illustré, le contacteur 430 est présent sur la face de la bague qui est opposée au moyen de montage 420, et l'utilisateur peut transmettre les vibrations au support chauffant 11 en venant serrer entre deux doigts le dispositif d'application 10, la bague vibrante étant montée sur l'un de ces doigts.

La présence de vibrations lors de l'application peut être utile pour contrôler plus facilement l'application du produit et notamment casser à la longueur voulue les fils de produit qui sont formés en bout des cils. L'utilisateur peut par exemple étirer les fils de produit sans vibrations et déclencher les vibrations lorsque ceux-ci ont atteint la longueur souhaitée afin de les rompre.

La mise en vibration du support chauffant peut ainsi permettre plus facilement d'allonger les cils sans avoir nécessairement à étirer rapidement les fils de produit, ce qui est une opération difficilement reproductible. Les vibrations peuvent permettre d'opérer plus facilement la rupture des fils de produits aux dimensions souhaitées.

L'utilisateur peut aussi, grâce à l'invention, former une succession de petits paquets de produit en bout des cils, comme illustré sur la figure 73.

Les vibrations peuvent favoriser l'adhérence de la composition fondue sur les cils, rendre l'allongement plus homogène, et permettre un geste de maquillage plus lent et plus facilement reproductible.

Les vibrations peuvent également élargir la gamme de températures acceptables pour le maquillage.

La source vibrante peut être réalisée autrement qu'avec un moteur entraînant une masselotte excentrée, par exemple comporter un moteur entraînant un excentrique, un vibreur piézoélectrique ou électromécanique. La source vibrante peut comporter un moteur entraînant une roue dentée et un frotteur constitué par exemple d'une lame élastique s'appliquant sur cette roue dentée.

La source vibrante, lorsqu'elle est amovible, peut comporter des dents. Ces dents sont par exemple orientées dans une direction opposée au support chauffant.

Le dispositif d'application peut comporter des dents à l'opposé du support chauffant.

L'expression « comportant un » doit être comprise comme étant synonyme de « comportant au moins un » sauf si le contraire est spécifié.

## Revendications

1. Ensemble (10, 20) comportant :
- un dispositif d'application (10) comportant un support chauffant (11),
- un embout applicateur (20) ayant une forme adaptée à son montage par emmanchement sur le support chauffant (11),
- une composition (P) à appliquer sur les cils, présentant au moins une propriété qui varie en fonction de la température,
**caractérisé par le fait que** la composition est contenue dans l'embout applicateur (20), l'embout applicateur (20) étant réalisé au moins partiellement, voire entièrement, avec la composition.

2. Ensemble selon la revendication 1, la propriété variant en fonction de la température étant le caractère filant.

3. Ensemble selon l'une quelconque des revendications précédentes, la composition présentant un caractère filant au moins lorsqu'elle est chauffée au-delà de 40 °C.

4. Ensemble selon la revendication 1, l'embout applicateur (20) étant exclusivement composé par la composition à appliquer.

5. Ensemble selon la revendication précédente, la composition étant moulée directement avec la forme de l'embout applicateur (20).

6. Ensemble selon la revendication 1, l'embout applicateur (20) étant composite.

7. Ensemble selon la revendication précédente, la composition (P) se présentant sous la forme d'un revêtement extérieur à la surface d'un substrat (S) conformé pour se monter sur le support chauffant.

8. Ensemble selon l'une quelconque des revendications précédentes, le support chauffant (11) présentant une forme de doigt.

9. Ensemble selon la revendication 1, l'embout applicateur (20) présentant une forme creuse, notamment une forme de doigt de gant, de tuile ou de dôme.

10. Ensemble selon la revendication 1, l'embout applicateur étant configuré pour venir recouvrir le support chauffant (11) au moins sur une partie de sa longueur à compter de son extrémité distale.

11. Ensemble selon l'une quelconque des revendications 1 à 7, l'embout applicateur étant agencé pour s'emmancher latéralement sur le support chauffant.

12. Ensemble selon l'une quelconque des revendications précédentes, le support chauffant comportant une enveloppe (30) présentant un logement (31) dans lequel est disposée au moins une résistance chauffante (15).

13. Ensemble selon l'une quelconque des revendications précédentes, le support chauffant (11) comportant une enveloppe (30) qui est surmoulée sur la résistance chauffante (15).

14. Ensemble selon l'une quelconque des revendications 1 à 12, l'enveloppe (30) étant réalisée en métal ou une matière synthétique chargée.

15. Ensemble selon l'une quelconque des revendications précédentes, le dispositif d'application (10) comportant au moins un interrupteur (14), notamment un contacteur, pour déclencher le chauffage du support chauffant.

16. Ensemble selon l'une quelconque des revendications précédentes, le dispositif d'application (10) comportant un logement permettant de recevoir au moins un embout applicateur de réserve, avant montage sur le support chauffant.

17. Ensemble selon l'une quelconque des revendications précédentes, la source électrique et le support chauffant étant choisis de telle sorte que le support chauffant puisse atteindre une température de surface entre 45 et 95 °C, mieux 60 °C, en moins de 120 s, mieux 30 s, en partant d'une température initiale de 25°C dans un environnement clos à 25 °C.

18. Ensemble selon l'une quelconque des revendications précédentes, le support chauffant (11) présentant une forme généralement en dépouille, notamment conique.

19. Ensemble selon l'une quelconque des revendications précédentes, le support chauffant présentant un état de surface et/ou une tension de surface choisis de telle sorte que la composition soit non adhérente au support chauffant à 25 °C.

20. Ensemble selon l'une quelconque des revendications précédentes, le support chauffant (11) étant fixe relativement à une partie de préhension du dispositif d'application.

21. Ensemble selon l'une quelconque des revendications 1 à 19, le support chauffant (11) étant mobile relativement à une partie de préhension du dispositif d'application.

22. Ensemble selon la revendication précédente, le dispositif d'application étant agencé de telle sorte que le déplacement du support chauffant relativement à la partie de préhension provoque l'éjection de l'embout applicateur (20) du support chauffant (11).

23. Ensemble selon l'une des revendications 21 et 22, le support chauffant étant mobile en rotation, sur lui-même ou autour d'un axe non confondu avec son axe longitudinal.

24. Ensemble selon l'une quelconque des revendications 1 à 21, le dispositif d'application comportant un organe d'éjection mobile relativement au support chauffant.

25. Ensemble la revendication 12, l'épaisseur de l'enveloppe (30) décroissant en direction de l'extrémité distale du support chauffant (11).

26. Ensemble selon la revendication 12, l'épaisseur de l'enveloppe étant constante au moins sur la portion recouverte par la composition.

27. Ensemble selon l'une quelconque des revendications précédentes, le support chauffant (11) présentant une surface extérieure de forme circulaire en section transversale.

28. Ensemble selon l'une quelconque des revendications 1 à 25, le support chauffant (11) présentant une surface extérieure de forme non circulaire en section transversale.

29. Ensemble selon l'une quelconque des revendications 1 à 25, le support chauffant comportant des reliefs tels que des stries, notamment longitudinales.

30. Ensemble selon l'une quelconque des revendications précédentes, le support chauffant présentant une partie supérieure (11a) et une base élargie (11b), étant adapté à recevoir un embout applicateur en forme de tuile.

31. Ensemble selon l'une quelconque des revendications 1 à 29, le support chauffant présentant une surface sphérique chauffante en bout ou sur une face d'une tige aplatie du dispositif.

32. Ensemble selon la revendication 1, l'embout applicateur (20) présentant une section transversale intérieure qui est non homothétique de la section transversale extérieure du support chauffant.

33. Ensemble la revendication 1, l'embout applicateur présentant une forme effilée.

34. Ensemble selon la revendication 1, l'embout applicateur comportant une pointe rétrécie (29).

35. Ensemble selon la revendication 1, l'embout applicateur présentant à sa base une surépaisseur (22) pour faciliter sa préhension, notamment une collerette.

36. Ensemble selon la revendication 1, l'embout applicateur présentant, sur du moins une portion de sa longueur, une épaisseur e de paroi sensiblement constante.

37. Ensemble selon l'une quelconque des revendications précédentes, comportant un dispositif coupe-fil (50).

38. Ensemble selon la revendication 37, le dispositif coupe-fil étant solidaire du dispositif d'application (10) ou d'un capot de protection du support chauffant.

39. Ensemble selon la revendication 1, l'embout applicateur (20) ayant une forme adaptée à son insertion axiale dans une cavité (60) du support chauffant.

40. Ensemble selon la revendication 39, l'embout étant agencé pour se monter à l'extrémité distale du support chauffant de façon à ne couvrir que l'extrémité distale du support chauffant et permettre notamment de maquiller cil à cil.

41. Ensemble selon l'une quelconque des revendications précédentes, le dispositif d'application et la composition étant contenus dans un emballage commun.

42. Ensemble selon l'une quelconque des revendications précédentes, le dispositif d'application comportant une source vibrante.

43. Ensemble selon la revendication 42, la source vibrante (400) étant fixée de façon amovible sur le dispositif d'application.

44. Procédé de maquillage des cils, comportant les étapes consistant à :
- monter, sur un dispositif d'application comportant un support chauffant (11), un embout applicateur (20) réalisé au moins partiellement, voire entièrement, avec une composition de maquillage des cils présentant une propriété variant en fonction de la température, notamment un caractère filant variant en fonction de la température, cet embout applicateur (20) ayant une forme, notamment creuse ou en clou, adaptée à son montage par emmanchement sur le support chauffant,
puis
- amener le support chauffant à l'état chaud et ainsi revêtu de la composition au contact des cils, de façon à déposer la composition sur les cils et notamment allonger les cils.

45. Procédé selon la revendication 44 la composition (P) étant déposée à partir de l'extrémité des cils déjà revêtus d'une autre composition, notamment déjà maquillés.

46. Procédé selon l'une des revendications 44 ou 45 comportant une opération de coupe des fils de composition formés dans le prolongement des cils.

47. Procédé selon l'une quelconque des revendications 44 à 46 dans lequel le support chauffant est mis en vibrations pendant l'application du produit, notamment à une fréquence comprise entre 1 et 500 Hz, mieux 50 et 200 Hz.

## Patentansprüche

1. Einheit (10, 20) umfassend:
- einen Applikator (10), die mit einem aufheizenden Unterteil (11) ausgestattet ist (11),
- eine Applikatorspitze (20), die eine zum Aufsetzen auf den aufheizenden Unterteil (11) geeignete Form aufweist,
- eine Zusammensetzung (P) zum Auftragen auf die Wimpern, die mindestens eine in Abhängigkeit der Temperatur variierende Eigenschaft aufweist,
**dadurch gekennzeichnet, dass** die Zusammensetzung in der Applikatorspitze (20) gelagert ist, wobei die Applikatorspitze (20) zumindest teilweise oder ganz zusammen mit der Zusammensetzung erstellt wird.

2. Einheit nach Anspruch 1, wobei die in Abhängigkeit der Temperatur variierende Eigenschaft die Zähigkeit ist.

3. Einheit nach einem der vorhergehenden Ansprüche, wobei die Zusammensetzung, zumindest wenn sie über 40°C aufgeheizt wird, zäh ist.

4. Einheit nach Anspruch 1, wobei die Applikatorspitze (20) ausschließlich aus der aufzutragenden Zusammensetzung besteht.

5. Einheit nach dem vorhergehenden Anspruch, wobei die Zusammensetzung unmittelbar mit der Form der Applikatorspitze (20) geformt wird.

6. Einheit nach Anspruch 1, wobei die Applikatorspitze (20) ein Verbundstoff ist.

7. Einheit nach dem vorhergehenden Anspruch, wobei die Zusammensetzung (P) in Form einer Außenbeschichtung an der Oberfläche eines Substrats (S) vorliegt, das zur Montage auf den aufheizenden Unterteil ausgebildet ist.

8. Einheit nach einem der vorhergehenden Ansprüche, wobei der aufheizende Unterteil (11) fingerförmig ist.

9. Einheit nach Anspruch 1, wobei die Applikatorspitze (20) eine hohle Form, insbesondere die Form einer Tauchhülse, eines Ziegels oder einer Kuppel aufweist.

10. Einheit nach Anspruch 1, wobei die Applikatorspitze dazu ausgebildet ist, den aufheizenden Unterteil (11) zumindest entlang eines Teils seiner Länge ab seinem distalen Ende zu bedecken.

11. Einheit nach einem der Ansprüche 1 bis 7, wobei die Applikatorspitze derart angeordnet ist, dass sie seitlich auf den aufheizenden Unterteil aufgesetzt werden kann.

12. Einheit nach einem der vorhergehenden Ansprüche, wobei der aufheizende Unterteil ein Gehäuse (30) mit einer Aufnahme (31) umfasst, in der mindestens ein Heizwiderstand (15) angeordnet ist.

13. Einheit nach einem der vorhergehenden Ansprüche, wobei der aufheizende Unterteil (11) ein Gehäuse (30) umfasst, das auf dem Heizwiderstand (15) aufgeformt wird.

14. Einheit nach einem der Ansprüche 1 bis 12, wobei das Gehäuse (30) aus Metall oder einem gefüllten Kunststoff ausgebildet ist.

15. Einheit nach einem der vorhergehenden Ansprüche, wobei der Applikator (10) mindestens einen Schalter (14), insbesondere ein Schaltschütz, zur Auslösung der Heizung des aufheizenden Unterteils umfasst.

16. Einheit nach einem der vorhergehenden Ansprüche, wobei der Applikator (10) eine Aufnahme umfasst, in der mindestens eine Vorrat-Applikatorspitze vor der Aufbringung auf dem aufheizenden Unterteil aufgenommen werden kann.

17. Einheit nach einem der vorhergehenden Ansprüche, wobei die Stromquelle und der aufheizende Unterteil derart ausgewählt sind, dass der aufheizende Unterteil, in einer geschlossenen Umgebung mit einer Temperatur von 25°C, von einer Anfangstemperatur von 25°C eine Oberflächentemperatur zwischen 45 und 95°C, vorzugsweise von 60°C, in weniger als 120 s, vorzugsweise in 30 s, erreichen kann.

18. Einheit nach einem der vorhergehenden Ansprüche, wobei der aufheizende Unterteil (11) eine sich allgemein verjüngende Form, insbesondere konische Form, aufweist.

19. Einheit nach einem der vorhergehenden Ansprüche, wobei der aufheizende Unterteil eine Oberflächenbeschaffenheit und/oder eine Oberflächenspannung aufweist, die derart ausgewählt sind, dass die Zusammensetzung bei 25°C nicht am aufheizenden Unterteil anhaftet.

20. Einheit nach einem der vorhergehenden Ansprüche, wobei der aufheizende Unterteil (11) in Bezug auf ein Griffteil des Applikators feststeht.

21. Einheit nach einem der Ansprüche 1 bis 19, wobei der aufheizende Unterteil (11) in Bezug auf ein Griffteil des Applikators beweglich ist.

22. Einheit nach dem vorhergehenden Anspruch, wobei der Applikator derart angeordnet ist, dass eine Bewegung des aufheizenden Unterteils relativ zum Griffteil den Auswurf der Applikatorspitze (20) vom aufheizenden Unterteil (11) bewirkt.

23. Einheit nach einem der Ansprüche 21 und 22, wobei der aufheizende Unterteil um sich selbst oder um eine von seiner Längsachse unterschiedliche Achse drehbeweglich ist.

24. Einheit nach einem der Ansprüche 1 bis 21, wobei der Applikator ein Auswurfelement aufweist, das relativ zum aufheizenden Unterteil beweglich ist.

25. Einheit nach Anspruch 12, wobei die Dicke des Gehäuses (30) in Richtung des distalen Endes des aufheizenden Unterteils (11) abnimmt.

26. Einheit nach Anspruch 12, wobei die Dicke des Gehäuses mindestens im durch die Zusammensetzung bedeckten Abschnitt konstant bleibt.

27. Einheit nach einem der vorhergehenden Ansprüche, wobei der aufheizende Unterteil (11) eine Außenfläche mit einem kreisförmigen Querschnitt aufweist.

28. Einheit nach einem der Ansprüche 1 bis 25, wobei der aufheizende Unterteil (11) eine Außenfläche mit einem nicht-kreisförmigen Querschnitt aufweist.

29. Einheit nach einem der Ansprüche 1 bis 25, wobei der aufheizende Unterteil (11) Reliefs wie zum Beispiel Riefelungen, insbesondere längslaufende Riefelungen aufweist.

30. Einheit nach einem der vorhergehenden Ansprüche, wobei der aufheizende Unterteil einen oberen Teil (11a) und eine breitere Basis (11b) aufweist, die dazu ausgebildet ist, eine ziegelförmige Applikatorspitze aufzunehmen.

31. Einheit nach einem der Ansprüche 1 bis 29, wobei der aufheizende Unterteil an einem Ende oder auf einer Fläche einer abgeflachten Stange der Vorrichtung eine kugelförmige aufheizende Fläche aufweist.

32. Einheit nach Anspruch 1, wobei die Applikatorspitze (20) einen inneren Querschnitt aufweist, der mit dem äußeren Querschnitt des aufheizenden Unterteils nicht homothetisch ist.

33. Einheit nach Anspruch 1, wobei die Applikatorspitze eine schmale Form aufweist.

34. Einheit nach Anspruch 1, wobei die Applikatorspitze eine verenge Spitze (29) aufweist.

35. Einheit nach Anspruch 1, wobei die Applikatorspitze für eine bessere Greifbarkeit an seiner Basis eine Verdickung (22), insbesondere einen Bund aufweist.

36. Einheit nach Anspruch 1, wobei die Applikatorspitze zumindest über einen Teil seiner Länge eine im Wesentlichen konstante Wanddicke e aufweist.

37. Einheit nach einem der vorhergehenden Ansprüche, umfassend eine Fadenschneidvorrichtung (50).

38. Einheit nach Anspruch 37, wobei die Fadenschneidvorrichtung fest mit dem Applikator (10) oder mit einer Schutzkappe des aufheizenden Unterteils verbunden ist.

39. Einheit nach Anspruch 1, wobei die Applikatorspitze (20) eine zur axialen Einführung in einen Hohlraum (60) des aufheizenden Unterteils geeignete Form aufweist.

40. Einheit nach Anspruch 39, wobei die Applikatorspitze derart ausgebildet ist, dass er auf dem distalen Ende des aufheizenden Unterteils angebracht werden kann, so dass sie nur das distale Ende des aufheizenden Unterteils bedeckt und insbesondere ein Schminken von Wimper zu Wimper erlaubt.

41. Einheit nach einem der vorhergehenden Ansprüche, wobei der Applikator und die Zusammensetzung in einer gemeinsamen Verpackung enthalten sind.

42. Einheit nach einem der vorhergehenden Ansprüche, wobei der Applikator eine Vibrationsquelle aufweist.

43. Einheit nach Anspruch 42, wobei die Vibrationsquelle (400) abnehmbar auf dem Applikator befestigt ist.

44. Verfahren zum Schminken von Wimpern, das folgende Schritte umfasst:
- Anbringung, an einem Applikator mit einem aufheizenden Unterteil (11), einer Applikatorspitze (20), die zumindest teilweise oder ganz aus einer Zusammensetzung zum Schminken von Winkern besteht, welche eine in Abhängigkeit der Temperatur variierende Eigenschaft, insbesondere eine in Abhängigkeit der Temperatur variierende Zähigkeit, aufweist, wobei diese Applikatorspitze (20) eine Form, insbesondere eine hohle oder nagelförmige Form, aufweist, die zum Aufsetzen auf dem aufheizenden Unterteil geeignet ist, und dann
- den aufheizenden Unterteil in einen aufgeheizten Zustand bringen und somit, mit der Zusammensetzung beschichtet, in Kontakt mit den Wimpern bringen, um die Zusammensetzung auf die Wimpern aufzutragen und insbesondere die Wimpern zu verlängern.

45. Verfahren nach Anspruch 44, wobei die Zusammensetzung (P) am Ende der bereits mit einer anderen Zusammensetzung beschichteten, insbesondere geschminkten, Wimpern aufgetragen wird.

46. Verfahren nach einem der Ansprüche 44 oder 45, umfassend einen Vorgang zum Abschneiden der in der Verlängerung der Wimpern gebildeten Zusammensetzungsfäden.

47. Verfahren nach einem der Ansprüche 44 bis 46, bei dem der aufheizende Unterteil während der Auftragung des Produkts in Schwingung versetzt wird, insbesondere mit einer Frequenz zwischen 1 und 500 Hz, vorzugsweise zwischen 50 und 200 Hz.

## Claims

1. An assembly (10, 20) comprising:
• an applicator device (10) including a heating support (11),
• an applicator endpiece (20) having a shape suitable for mounting it by fitting on the heating support (11),
• a composition (P) for application to the eyelashes, said composition presenting at least one property that varies as a function of the temperature;
**characterized by** the fact that the composition is contained in an applicator endpiece (20), the applicator endpiece being made at least partially, or even entirely, with the composition.

2. The assembly according to claim 1, the property that varies as a function of the temperature being its thread-forming characteristic.

3. Assembly according to any one of the preceding claims, the composition presenting a thread-forming characteristic at least when it is heated above 40°C.

4. Assembly according to claim 1, the applicator endpiece (20) being made exclusively of the composition for application.

5. Assembly according to the preceding claim, the composition being molded directly with the shape of the applicator endpiece (20).

6. Assembly according to claim 1, the applicator endpiece (20) being composite.

7. Assembly according to the preceding claim, the composition (P) being in the form of an outer coating on the surface of a substrate (S) that is shaped for fitting to the heating support.

8. Assembly according to any one of the preceding claims, the heating support (11) presenting a shape of a finger.

9. Assembly according to claim 1, the applicator endpiece (20) presenting a hollow shape, in particular a shape of a glove finger, tile or dome.

10. Assembly according to claim 1, the applicator endpiece being configured to cover the heating support (11) at least over a fraction of its length starting from its distal end.

11. Assembly according to any one of claims 1 to 7, the applicator endpiece being arranged to nest laterally on the heating support.

12. Assembly according to any preceding claim, the heating support comprising a sheath (30) presenting a housing (31) in which at least one heating resistor (15) is disposed.

13. Assembly according to any one of the preceding claims, the heating support (11) comprising a sheath (30) that is overmolded on the heating resistor (15).

14. Assembly according to any one of claims 1 to 12, the sheath (30) being made of metal, or of a synthetic material containing a filler.

15. Assembly according to any one of the preceding claims, the applicator device (10) including at least one switch (14), in particular a contactor, for triggering heating of the heating support.

16. Assembly according to any one of the preceding claims, the applicator device (10) including a housing making it possible to receive at least one spare applicator endpiece prior to being fitted to the heating support.

17. Assembly according to any one of the preceding claims, the electrical source and the heating support being selected such that the heating support can reach a surface temperature lying in the range 45°C to 95°C, better 60°C, in less than 120 s, better in less than 30 s, starting from an initial temperature of 25°C in a closed environment at 25°C.

18. Assembly according to any one of the preceding claims, the heating support (11) presenting a shape that is generally tapering, in particular conical shaped.

19. Assembly according to any one of the preceding claims, the heating support presenting a surface state and/or surface tension selected such that the composition does not adhere to the heating support at 25°C.

20. Assembly according to any one of the preceding claims, the heating support (11) being stationary relative to a handle portion of the applicator device.

21. Assembly according to any one of claims 1 to 19, the heating support (11) being movable relative to a handle portion of the applicator device.

22. Assembly according to the preceding claim, the applicator device being arranged such that the displacement of the heating support relative to the handle portion causes the applicator endpiece (20) to be ejected from the heating support (11).

23. A assembly according to claim 21 or claim 22, the heating support being rotatable around itself or around an axis not combined with its longitudinal axis.

24. Assembly according to any one of claims 1 to 21, the applicator device including an ejector member that is movable relative to the heating support.

25. Assembly according to claim 12, the thickness of the sheath (30) decreasing towards the distal end of the heating support (11).

26. Assembly according to claim 12, the thickness of the sheath being constant over at least the portion covered by the composition.

27. Assembly according to any one of the preceding claims, the heating support (11) presenting an outside surface of shape that is circular in cross-section.

28. Assembly according to any one of claims 1 to 25, the heating support (11) presenting an outside surface of shape that is not circular in cross-section.

29. Assembly according to any one of claims 1 to 25, the heating support including portions in relief such as ridges, in particular longitudinal ridges.

30. Assembly according to any one of the preceding claims, the heating support presenting an upper part (11a) and a wider base (11b), being suitable for receiving a tile-shaped applicator endpiece.

31. Assembly according to any one of claims 1 to 29, the heating support presenting a heating spherical surface at the end or on a face of a flat rod of the device.

32. Assembly according to claim 1, the applicator endpiece (20) having an inside cross-section that is not geometrically similar to the outside cross-section of the heating support.

33. Assembly according to claim 1, the applicator endpiece having a shape that tapers.

34. Assembly according to claim 1, the applicator endpiece including a narrow tip (29).

35. Assembly according to claim 1, the applicator endpiece having a thickening (22) at its base, in particular a collar, so as to make it easier to hold.

36. Assembly according to claim 1, the applicator endpiece presenting, over at least a fraction of its length, a wall thickness e that is substantially constant.

37. Assembly according to any one of the preceding claims, including a thread cutter (50).

38. Assembly according to claim 37, the thread cutter being secured to the applicator device (10) or to a protective cap for protecting the heating support.

39. Assembly according to claim 1, the applicator endpiece (20) having a shape that is adapted to it being inserted axially into a cavity (60) of the heating support.

40. Assembly according to claim 39, the endpiece being arranged to be fitted at the distal end of the heating support so as to cover only the distal end of the heating support, and so as to make it possible, in particular, to make up the eyelashes one by one.

41. Assembly according to any of the preceding claims, the applicator device and the composition being contained in a same packaging.

42. Assembly according to any one of the preceding claims, the applicator device comprising a vibrating source.

43. Assembly according to claim 42, the vibrating source (400) being removably fixed on the applicator device.

44. A method of making up the eyelashes, the method comprising the steps consisting in:
• fitting an applicator endpiece (20) to an applicator device including a heating support (11), the applicator endpiece being made at least partially, if not entirely, of a composition for making up the eyelashes having a property that varies as a function of the temperature, in particular a thread-forming characteristic that varies as a function of the temperature, the applicator endpiece (20) having a shape, in particular a hollow shape or the shape of a stud, that is adapted to being fitted to the heating support;
then
• bringing the heating support in its hot state, and while thus coated in composition, into contact with the eyelashes, so as to deposit the composition on the eyelashes, and, in particular, so as to extend the eyelashes.

45. The method according to claim 44, the composition (P) being deposited starting from the ends of eyelashes that are already coated in another composition, in particular that are already made up.

46. The method according to any one of claims 44 or 45, including an operation of cutting the threads of composition that are formed extending the eyelashes.

47. The method according to any one of claims 44 to 46, wherein the heating support is made to vibrate during the application of the product, in particular at a frequency comprised between 1 and 500 Hz, better 50 and 200 Hz.
